# EUROPÄISCHE PATENTSCHRIFT

(11) **EP 0 778 373 B1**
(45) Veröffentlichungstag und Bekanntmachung des Hinweises auf die Patenterteilung: **24.10.2001**
(21) Anmeldenummer: 96119431.3
(22) Anmeldetag: 04.12.1996
(51) Int. Cl.: E01B 7/22

(54) **Anordnung von Schwellen für Schienen**
Railway track sleepers
Traverses pour chemin de fer

(30) Priorität: 05.12.1995 DE 19545342
(43) Veröffentlichungstag der Anmeldung: 11.06.1997
(73) Patentinhaber: BWG Butzbacher Weichenbau Gesellschaft mbH & Co. KG, D-35510 Butzbach (DE)
(72) Erfinder: Benenowski, Sebastian, 35510 Butzbach (DE); Höhne, Hubertus, Ing.-grad, 35510 Butzbach (DE); Nuding, Erich, Dipl.-Ing., 73434 Aalen (DE)
(74) Vertreter: Stoffregen, Hans-Herbert, Dr. Dipl.-Phys.

(56) Entgegenhaltungen:
- DE-A- 4 315 200
- US-A- 1 626 317
- US-A- 1 632 466

## Beschreibung

Die Erfindung bezieht sich auf eine Anordnung von Schwellen für Schienen mit einer Hohlschwelle, innerhalb der z.B. Abschnitte eines Weichenverschlusses angeordnet sind.

Aus der WO 94/05858 ist eine als Trogschwelle bezeichnete Hohlschwelle bekannt, in der ein Weichenverschluß integriert ist, um eine Weichenzunge zu einer Backenschiene zu verstellen. Die Trogschwelle weicht in ihrer Breite von üblichen Schwellen ab, so daß Probleme beim Stopfen des Schotters erwachsen können. Auch kann es vorkommen, daß der Abstand zu den zur Trogschwelle benachbarten Abstützungen der Schiene von dem zwischen zwei aufeinanderfolgenden normalen Schwellen abweicht, so daß sich insbesondere in Hochgeschwindigkeitsgleisen Unregelmäßigkeiten in bezug auf das Schwingungsverhalten ergeben können.

Eine Hohlschwelle, die in ihrer Querschnittsbreite und - höhe einer normalen Beton- und Holzschwelle entspricht, ist der DE 43 15 200 A1 zu entnehmen.

Unabhängig von der Dimensionierung einer Hohlschwelle kann bei Belastung eine Schaukelbewegung aufgebaut werden, wodurch in der Schotterunterlage wiederum ein Freiarbeiten der Hohlschwelle erfolgen könnte.

Aus der DE 44 14 504 C1 ist es bekannt, Weichenschwellen sohlenseitig mit Blechplatten zu verbinden.

Der vorliegenden Erfindung liegt das Problem zugrunde, eine Schwellenanordnung der eingangs genannten Art so weiterzubilden, daß eine Hohlschwelle nicht zu einer Gleisveränderung, insbesondere hinsichtlich des Schwingungsverhaltens führt. Auch soll sichergestellt sein, daß in der Hohlschwelle eine Schaukelbewegung nicht erzeugt werden kann. Schließlich soll nach einem weiteren Aspekt gewährleistet werden, daß ein Stopfen des Schotters im Bereich der Hohlschwelle mit üblichen Gerätschaften ohne irgendwelche Behinderungen erfolgen kann.

Das Problem wird erfindungsgemäß dadurch gelöst, daß die Hohlschwelle mit der jeweils benachbarten üblichen Schwelle wie Betonschwelle über einen in Längsrichtung der Schiene verlaufenden Träger verbunden ist, daß der Träger eine Steifigkeit derart aufweist, daß eine von dem Träger ausgehende Schienenabstützung entsprechend einer von einer üblichen Schwelle ausgehenden Abstützung einfederbar ist, und/oder daß eine von dem Träger ausgehende Abstützung beim Durchfahren der Schiene mit einem Fahrzeug eine Einsenkung erfährt, die der einer Abstützung einer üblichen Schwelle entspricht.

Durch die erfindungsgemäße Maßnahme erfährt die Hohlschwelle eine Verankerung mit den benachbarten Schwellen, so daß sichergestellt ist, daß insbesondere in Hochgeschwindigkeitsgleisen in der von der Masse her von den benachbarten Schwellen abweichenden Hohlschwelle keine Schaukelbewegung hervorgerufen werden kann, die zu einem Freiarbeiten führt. Ferner ist sichergestellt, daß sich im Bereich der Hohlschwelle und der Träger gleisähnliche Bedingungen einstellen, so daß sich eine Änderung des Fahrverhaltens für ein einen entsprechenden Gleisabschnitt durchfahrendes Schienenfahrzeug nicht ergibt.

Insbesondere sollte der Träger im Schnitt eine T-Form aufweisen, wobei vorzugsweise dessen Mittelschenkel von der Hohlschwelle ausgeht und beabstandet zu der benachbarten Schwelle endet. Selbstverständlich kann der Träger auch eine andere Geometrie wie z.B. im Schnitt eine U- oder Kastenform aufweisen.

Um die erforderliche Steifigkeit, also Elastizität in den jeweiligen Trägern zu erzielen, ist vorgesehen, daß der Mittelsteg eine Höhe aufweist, die von der Hohlschwelle ausgehend in Richtung der benachbarten Schwelle abnimmt.

Um eine einfache, jedoch sichere Befestigung des Trägers mit den benachbarten Schwellen sicherzustellen, ist vorgesehen, daß der Träger mit seinem Flansch auf der benachbarten Schwelle aufliegt und vorzugsweise Befestigung für eine auf der Schwelle angeordnete Schienenabstützung ist. Ferner ist der Träger selbst mit der Hohlschwelle vorzugsweise verschweißt. Andere Verbindungsarten sind selbstverständlich auch möglich.

Um gleisähnliche Bedingungen nicht nur in bezug auf die Federeigenschaften, sondern auch hinsichtlich des Abstands zwischen Abstützungen untereinander zu erreichen, ist vorgesehen, daß die zu den Hohlschwellen benachbarten Schwellen einen Abstand untereinander aufweisen, der dem von vier Schwellen im normalen Gleis entspricht. Somit ist es nur erforderlich, daß von jedem Träger eine zusätzliche Abstützung ausgeht, wobei die Abstützungen untereinander bzw. jede Abstützung zu der benachbarten normalen Schwelle einen Abstand aufweist, der dem Abstand üblicher Schwellen untereinander entspricht.

Des weiteren ist vorgesehen, daß die Hohlschwelle in Längsrichtung der Schiene eine Erstreckung aufweist, die gleich der der benachbarten üblichen Schwellen vor bzw. hinter der Hohlschwelle ist oder diesem Abstand in etwa entspricht, so daß die erfindungsgemäße Schwellenanordnung mit der Hohlschwelle problemlos und mit üblichen Maßnahmen gestopft werden kann.

Weitere Einzelheiten, Vorteile und Merkmale der Erfindung ergeben sich nicht nur aus den Ansprüchen, sondern auch aus der nachfolgenden Beschreibung eines der Zeichnung zu entnehmenden bevorzugten Ausführungsbeispiels.

In der einzigen Figur ist ein Schnitt durch einen Gleisabschnitt mit zwei üblichen Schwellen 10, 12 und einer zwischen diesen angeordneten Hohlschwelle 14 dargestellt. Auf den Schwellen 10 und 12 ist eine Schiene 16 über Abstützungen wie Rippen- oder Gleitstuhlplatten 18, 20 festgelegt. Hierbei handelt es sich um eine übliche Konstruktion des Schienenoberbaus, so daß auf den einschlägigen Stand der Technik zu verweisen ist.

Im Ausführungsbeispiel weist die Hohlschwelle 14 im Schnitt eine U-Form und eine Breite auf, die der der Schwellen 10 und 12 -wie Betonschwellen- entspricht. Hierbei handelt es sich jedoch nur um eine besonders bevorzugte Maßnahme, ohne daß eine Einschränkung der erfindungsgemäßen Lehre erfolgen soll.

Im Ausführungsbeispiel dient die Hohlschwelle 14 zur Aufnahme eines Klammerverschlusses 23 einer Weiche. Hierbei kann es sich um einen Weichenklammerverschluß entsprechend der WO 94/05858 oder der WO 95/03199 handeln.

Da sowohl die üblichen Schwellen 10 und 12, bei denen es sich um Betonschwellen handeln kann, als auch die Hohlschwelle 14 in einem nicht dargestellten Schotterbett gelagert sind, ist die Hohlschwelle 14 über Träger 22, 24 mit den benachbarten Schwellen 10 und 12 verbunden, um sicherzustellen, daß dann, wenn das Gleis von einem Fahrzeug durchfahren wird, in der Hohlschwelle 14 keine Schaukelbewegung in einem Umfang hervorgerufen wird, daß ein Freiarbeiten aus der Schotterunterlage erfolgen kann.

Die jeweiligen Träger 22 und 24 weisen im Schnitt eine T-Form auf, wobei der jeweilige Mittelsteg 26, 28 von den Seitenwandungen 30, 32 der Trogschwelle 14 ausgeht und mit diesen z.B. verschweißt ist.

Der jeweilige Flansch 34, 36 des Trägers 22, 24 ist einerseits mit dem oberem Rand 38, 40 der Seitenwandungen 30, 32 der Trogschwelle 14 verschweißt und erstreckt sich andererseits bis über die Oberseite 40, 42 der Schwelle 10 und 12. Dabei verläuft der Flansch 34, 36 zwischen der Oberseite 40, 42 der Schwelle 10, 12 und der Rippenplatte 18, 20.

Auf dem Flansch 34, 36 sind des weiteren Abstützungen 44, 46 für die Schiene 16 angeordnet, wobei der Abstand zwischen den Abstützungen 44, 46 untereinander und zu den Schwellen 10 und 12 in etwa dem Abstand entspricht, der üblicherweise zwischen den normalen Schwellen eines Gleises besteht.

Da die zu der Hohl- oder Trogschwelle 14 benachbarten Abstützungen 44, 46 jedoch nicht von einer Schwelle, sondern von dem jeweiligen Träger 22, 24 ausgehen, ist erfindungsgemäß vorgesehen, daß der jeweilige Träger 22, 24 in bezug auf seine Steifigkeit derart ausgelegt ist, daß die Abstützungen 44, 46 beim Durchfahren eines Zuges eine Einfederung erfahren, die der im Bereich der Abstützungen 18 und 20 der üblichen Schwellen 10 und 12 entspricht.

So können die Träger 24, 26 derart ausgelegt sein, daß im Bereich der Abstützungen 44, 46 Abstützungen mit Werten im Bereich von in etwa 25 und 50 kN/mm auftreten. Dies bedeutet, daß dann, wenn auf der Abstützung 44, 46 über ein Fahrzeug eine Kraft von 10 t (100 kN) einwirkt, der Träger 24, 26 teilweise durch Verformung, teilweise durch Einsenkung der benachbarten Beton- bzw. Hohlschwelle 10, 12, 14 um 2 - 4 mm einsinkt. Der Träger 24, 26 selbst biegt sich um in etwa 1 - 1,5 mm, insbesondere um 1,33 mm bei einer entsprechenden Krafteinleitung von 10 t durch.

Um mit konstruktiv einfachen Maßnahmen die erforderliche Steifigkeit zu realisieren, ist der Mittelsteg 26, 28 des jeweiligen Trägers 22, 24 ausgehend von der Hohlschwelle 14 in Richtung der benachbarten üblichen Schwelle 10, 12 in seiner Höhe abnehmend ausgebildet. Ferner endet der Mittelsteg 22, 24 jeweils beabstandet zu der benachbarten Schwelle 10 und 12.

Durch die erfindungsgemäße Lehre ergibt sich der Vorteil, daß sich in einem Gleis im Bereich einer Hohlschwelle Verhältnisse ergeben, die denen im üblichen Gleis entsprechen. Dadurch, daß die Hohlschwelle 14 vorzugsweise eine Breitenerstreckung aufweist, die der üblicher Schwellen entspricht, kann mit üblichen Maßnahmen ein Stopfen des Unterbaus erfolgen. Gleichzeitig ergibt sich der für Trogschwellen bekannte Vorteil, daß ein Weichenverschluß innerhalb der Schwelle integriert werden kann, wodurch ein geschützter Einbau und eine Wartungsfreundlichkeit gegeben ist.

## Patentansprüche

1. Anordnung von Schwellen (10, 12) für Schienen (16) mit einer Hohlschwelle (14), innerhalb der z.B. Abschnitte eines Weichenverschlusses (23) angeordnet sind,
**dadurch gekennzeichnet,**
**daß** die Hohlschwelle (14) mit der jeweils benachbarten üblichen Schwelle (10, 12) jeweils über einen in Längsrichtung der Schiene (16) verlaufenden Träger (22, 24) verbunden ist, daß der Träger (22, 24) eine Steifigkeit derart aufweist, daß eine von dem Träger ausgehende Schienenabstützung (44, 46) entsprechend einer von einer üblichen Schwelle (10, 12) ausgehenden Abstützung (18, 20) einfederbar ist, und/oder daß eine von dem Träger (22, 24) ausgehende Abstützung (44, 46) beim Durchfahren der Schiene mit einem Fahrzeug eine Einsenkung erfährt, die der einer Abstützung (18, 20) einer üblichen Schwelle (10, 12) entspricht.

2. Anordnung nach Anspruch 1,
**dadurch gekennzeichnet,**
**daß** der Träger (22, 24) im Schnitt eine T-Form aufweist, daß vorzugsweise dessen Mittelsteg (26, 28) von der Hohlschwelle (14) ausgeht und beabstandet zu der benachbarten Schwelle (10, 12) endet und daß vorzugsweise der Mittelsteg eine Höhe aufweist, die von der Hohlschwelle ausgehend in Richtung der benachbarten Schwelle abnimmt.

3. Anordnung nach zumindest Anspruch 2,
**dadurch gekennzeichnet,**
**daß** der Träger (22, 24) mit seinem Flansch (34, 36) auf der benachbarten Schwelle (10, 12) aufliegt und vorzugsweise eine Befestigung für die auf der Schwelle angeordnete Schienenabstützung (18, 20) ist.

4. Anordnung nach zumindest einem der vorhergehenden Ansprüche,
**dadurch gekennzeichnet,**
**daß** der Träger (22, 24) mit der Hohlschwelle (14) verschweißt ist.

5. Anordnung nach zumindest einem der vorhergehenden Ansprüche,
**dadurch gekennzeichnet,**
**daß** die Hohlschwelle (14) in Längsrichtung der Schiene (16) eine Erstreckung aufweist, die gleich der der benachbarten Schwelle (10, 12) ist oder in etwa dieser entspricht.

6. Anordnung nach zumindest einem der vorhergehenden Ansprüche,
**dadurch gekennzeichnet,**
**daß** die zu der Hohlschwelle (14) unmittelbar benachbarten Schwellen (10, 12) zueinander einen Abstand aufweisen, der dem von vier Schwellen im normalen Gleis entspricht.

7. Anordnung nach zumindest einem der vorhergehenden Ansprüche,
**dadurch gekennzeichnet,**
**daß** der Abstand zwischen der von der Schwelle (10, 12) ausgehenden Abstützung (18, 20) zu der von dem benachbarten Träger (22, 24) ausgehenden Abstützung (44, 46) dem Abstand der Abstützung von zwei Schwellen im normalen Gleis entspricht.

8. Anordnung nach zumindest einem der vorhergehenden Ansprüche,
**dadurch gekennzeichnet,**
**daß** der Abstand zwischen den von den Trägern (22, 24) ausgehenden Abstützungen (44, 46) gleich oder in etwa gleich dem Abstand zwischen der von einem der Träger ausgehenden Abstützung und der Abstützung (18, 20) der benachbarten Schwelle (10, 12) ist.

## Claims

1. An arrangement of ties (10, 12) for rails (16) comprising a hollow tie (14) in which for example portions of a switch shift (23) are arranged
**characterized in that**
the hollow tie (14) is connected with each neighboring normal tie (10, 12) by a beam (22, 24) extending in the longitudinal direction of the rail (16), **in that** the beam (22, 24) has a stiffness such that a rail support (44, 46) extending from the beam is able to be sprung according to a support (18, 20) extending from a normal tie (10, 12), and/or **in that**, when a vehicle rolls over the rail, a support (44, 46) extending from the beam (22, 24) is lowered to an extent corresponding to a support (18, 20) of a normal tie (10, 12).

2. An arrangement according to claim 1
**characterized in that**
the beam (22, 24) has a T-like cross section, **in that** preferably its middle web (26, 28) extends from the hollow tie (14) and terminates at a distance from the neighboring tie (10, 12), and **in that** preferably the middle web has a height diminishing along its extension from the hollow tie in the direction of the neighboring tie.

3. An arrangement according to at least claim 2
**characterized in that**
the beam (22, 24) has its flange (34, 36) supported on the neighboring tie (10, 12) and preferably is a mount for the rail support (18, 20) arranged on the tie.

4. An arrangement according to at least one of the preceding claims
**characterized in that**
the beam (22, 24) is welded to the hollow tie (14).

5. An arrangement according to at least one of the preceding claims
**characterized in that**
the hollow tie (14) has a dimension extending in the longitudinal direction of the rail (16) which is equal, or about equal, to the one of the neighboring tie (10, 12).

6. An arrangement according to at least one of the preceding claims
**characterized in that**
the ties (10, 12) which are the direct neighbors of the hollow tie (14) have a distance from each other corresponding to a distance of four ties in the normal rail track.

7. An arrangement according to at least one of the preceding claims
**characterized in that**
the distance between the support (18, 20) extending from the tie (10, 12) and the support (44, 46) extending from the neighboring beam (22, 24) corresponds to the distance of the supports of two ties in the normal rail track.

8. An arrangement according to at least one of the preceding claims
**characterized in that**
the distance between the supports (44, 46) extending from the beams (22, 24) is equal, or about equal, to the distance between the support extending form the beam and the support (18, 20) of the neighboring tie (10, 12).

## Revendications

1. Système de traverses (10, 12) pour rails (16) de chemin de fer, comprenant une traverse creuse (14), montée par exemple dans des parties d'un enclenchement d'aiguille (23),
**caractérisé en ce que**
la traverse creuse (14) est reliée à chacune des deux traverses usuelles voisines (10, 12) par un support (22, 24) respectivement, disposé selon la direction longitudinale du rail (16), et le support (22, 24) présente une rigidité telle qu'un appui de rail (44, 46) issu du support et correspondant à un appui (18, 20) issu d'une traverse usuelle (10, 12) est sous pression élastique, et/ou qu'un appui (44,46) issu du support (22, 24), au passage d'un véhicule sur la voie ferrée, présente un affaissement correspondant à celui d'un appui (18, 20) d'une traverse usuelle (10, 12).

2. Système selon la revendication 1,
**caractérisé en ce que**
le support (22, 24) a en coupe une forme en T dont de préférence l'âme centrale (26, 28) part de la traverse creuse (14) pour se terminer à une certaine distance des traverses voisines (10, 12), cette âme centrale ayant de préférence une hauteur qui, à partir de la traverse creuse, va en décroissant en direction de la traverse voisine.

3. Système selon la revendication 2,
**caractérisé en ce que**
le support (22, 24) s'appuie sur la traverse voisine (10, 12) par son aile (34, 36), et sert avantageusement de fixation pour les appuis de rail (18, 20) montés sur les traverses.

4. Système selon au moins l'une quelconque des revendications précédentes,
**caractérisé en ce que**
le support (22, 24) est soudé à la traverse creuse (14).

5. Système selon au moins l'une quelconque des revendications précédentes,
**caractérisé en ce que**
la traverse creuse (14) présente, selon la direction longitudinale du rail (16) une étendue égale ou à peu près, à celle de la traverse voisine (10, 12).

6. Système selon au moins l'une quelconque des revendications précédentes,
**caractérisé en ce que**
les traverses (10, 12) directement voisines de la traverse creuse (14) présentent entre elles un espacement correspondant à celui de quatre traverses dans une voie normale.

7. Système selon au moins l'une quelconque des revendications précédentes,
**caractérisé en ce que**
la distance entre l'appui (18, 20) partant de la traverse (10, 12) et l'appui (44, 46) partant du support voisin (22, 24) correspond à la distance entre les appuis de deux traverses dans une voie normale.

8. Système selon au moins l'une quelconque des revendications précédentes,
**caractérisé en ce que**
la distance entre les appuis (44, 46) partant des supports (22, 24) et égale, ou à peu près, à la distance entre l'appui partant d'un des supports et l'appui (18, 20) de la traverse voisine (10, 12).
